# EUROPÄISCHE PATENTSCHRIFT

(11) **EP 2 833 486 B1**
(45) Veröffentlichungstag und Bekanntmachung des Hinweises auf die Patenterteilung: **07.08.2019**
(21) Anmeldenummer: 14161609.4
(22) Anmeldetag: 25.03.2014
(51) Int. Cl.: H01R 13/516, H01R 13/6597, H01R 13/6464, H01R 13/6467, H01R 24/64

(54) **Kontaktsatz mit Kompensation des Nahnebensprechens für eine Anschlussbuchse**
Contact set for a connector socket
Jeu de contacts pour une douille de raccordement

(30) Priorität: 30.07.2013 DE 102013108131
(43) Veröffentlichungstag der Anmeldung: 04.02.2015
(73) Patentinhaber: METZ CONNECT TECH GmbH, 78176 Blumberg (DE)
(72) Erfinder: Müller, Hartmut, 78199 Bräunlingen (DE); Padditz, Florian, 78234 Engen (DE)
(74) Vertreter: Westphal, Mussgnug & Partner Patentanwälte mbB

(56) Entgegenhaltungen:
- EP-A1- 1 096 619
- US-A1- 2005 245 125
- US-A1- 2012 202 389
- US-B1- 6 409 547

## Beschreibung

Die Erfindung betrifft einen Kontaktsatz für eine Anschlussbuchse gemäß dem Oberbegriff des Patentanspruchs 1.

Kontaktsätze für Anschlussbuchsen, insbesondere für RJ45-Buchsen, sind für unterschiedliche Übertragungsleistungen bekannt. Um die Leistungsfähigkeit elektronischer Komponenten zu beschreiben, werden diese in Kategorien eingeteilt. Derzeit gängige Kategorien sind Cat-5, welche für Betriebsfrequenzen bis 100 MHz bestimmt ist, Cat-6, welche für Betriebsfrequenzen bis 250 MHZ ist oder Cat-6A, welche für Übertragungsfrequenzen bis 500 MHz und Strecken bis 100 m ausgelegt ist. Es ist durchaus denkbar, dass in Zukunft elektronische Komponenten mit noch besseren Übertragungseigenschaften gängig werden.

Damit Kabel oder Buchsen Übertragungseigenschaften gemäß einer bestimmten Kategorie erreichen, wird gefordert, dass das Nahnebensprechen (near end cross talk, abgekürzt NEXT) in bestimmter Höhe unterdrückt wird. Dazu ist es bekannt, Kompensationsschaltungen vorzusehen, die das Nahübersprechen vermindern oder unterdrücken.

Um bei einer Anschlussbuchse die Übertragungseigenschaften der Kategorie 6a zu erreichen, hat es sich gezeigt, dass es vorteilhaft ist, eine Kompensation des Übersprechens möglichst nahe an dem Kontaktpunkt zwischen der Buchse und einem in die Buchse eingeführten Stecker zu platzieren.

Die EP 1 306 934 B1 sieht dazu eine auf einer Basisleiterplatte befestigte Buchse vor, wobei innerhalb eines Aufnahmeelements einer Buchse eine Kompensationsleiterplatte angeordnet ist, die eine Kompensationsschaltung zur Verminderung von Störeinflüssen, insbesondere des Übersprechens, enthält und an der die Kontaktelemente, die mit einem eingesteckten Stecker in Kontakt stehen, befestigt sind, wobei die Basisleiterplatte eine weitere Kompensationsschaltung zur Verminderung von Störeinflüssen enthält.

Um eine Kompensationsschaltung noch näher an den Kontaktpunkt zwischen Stecker und Buchse zu platzieren, offenbart die EP 1 858 118 A1 eine Buchse mit einem Kontaktsatz, welcher mehrere Kontaktelemente aufweist, wobei an den freien Enden der Kontaktelemente, die in den Innenraum der Buchse hereinragen, in welchen der Stecker eingesteckt wird, eine Kompensationsschaltung, beispielsweise in Form eines flexiblen Substrats mit einer Kompensationsschaltung, angeordnet ist.

Die WO 0180376 A1 offenbart eine in dem Gehäuse der Buchse angeordnete Kompensationsleiterplatte, an welcher die freien Enden der Kontaktelemente, die mit ihrem anderen Ende an einer Leiterplatte befestigt sind, federnd anliegen.

Das Befestigen der Leiterplatten an freien Enden der Kontaktelemente ist arbeitsaufwändig und muss mit hoher Genauigkeit erfolgen.

Aus der US 6,409,547 B1 ist ein Kontaktsatz für eine Anschlussbuchse mit wenigstens zwei Kontaktelementen bekannt, die wenigstens einen ersten Abschnitt, einen zweiten Abschnitt und einen dritten Abschnitt aufweisen, wobei der erste Abschnitt ein Anschlusselement aufweist, die Kontaktelemente durch ein Isolationskörper in dem zweiten Abschnitt in ihrer relativen Position zueinander fixiert sind und der dritte Abschnitt eine Anlagefläche für ein Kontaktelement eines in die Anschlussbuchse einzuführenden Steckers aufweist, bei dem wenigstens zwei der Kontaktelemente an einem freien Ende des dritten Abschnitts eine Kompensationsfläche aufweisen, wobei zwei Kompensationsflächen derart angeordnet sind, dass sie zumindest teilweise überlappen.

Die Aufgabe der Erfindung besteht daher darin, einen Kontaktsatz für eine Anschlussbuchse bereitzustellen, welcher mit geringen Herstellungskosten hergestellt werden kann und eine Kompensation möglichst nahe an dem Kontaktpunkt zwischen der Buchse und einem in die Buchse eingeführten Stecker ermöglicht.

Die Aufgabe wird erfindungsgemäß gelöst durch einen Kontaktsatz für eine Anschlussbuchse mit den Merkmalen des Patentanspruchs 1.

Vorteilhafte Ausgestaltungen und Weiterbildungen der Erfindung sind in den abhängigen Ansprüchen angegeben.

Der erfindungsgemäße Kontaktsatz für eine Anschlussbuchse, wobei der Kontaktsatz wenigstens zwei Kontaktelemente aufweist, wobei die Kontaktelemente wenigstens einen ersten Abschnitt, einen zweiten Abschnitt und einen dritten Abschnitt aufweisen, wobei der erste Abschnitt ein Anschlusselement aufweist, wobei die Kontaktelemente durch einen Isolationskörper in dem zweiten Abschnitt in ihrer relativen Position zueinander fixiert sind und wobei der dritte Abschnitt eine Anlagefläche für ein Kontaktelement eines in die Anschlussbuchse einführenden Steckers aufweist, zeichnet sich dadurch aus, dass wenigstens zwei der Kontaktelemente an einem freien Ende des dritten Abschnitts eine Kompensationsfläche aufweisen, wobei zwei Kompensationsflächen derart angeordnet sind, dass sie zumindest teilweise überlappen, wobei zwischen den beiden zumindest teilweise überlappenden Kompensationsflächen eine Isolierfolie angeordnet ist und wobei die Isolierfolie und die beiden Kompensationsflächen mit einem isolierenden Gehäuse umgeben sind. Durch die Anordnung der Kompensationsflächen an den Kontaktelementen kann eine aufwendig herzustellende Leiterplatte und eine aufwendige Platzierung einer Leiterplatte an den Kontaktelementen entfallen. Trotzdem bleibt die Möglichkeit zur Kompensation in räumlicher Nähe des Kontaktpunktes zwischen der Buchse und einem in die Buchse eingeführten Stecker, da die Kompensationsflächen an einem freien Ende der dritten Abschnitte angeordnet sind.

Gemäß einer besonders bevorzugten Ausführungsform der Erfindung sind die Kompensationsflächen einstückig an den Kontaktelementen angeordnet, wodurch die Herstellung deutlich vereinfacht wird.

Eine vorteilhafte Ausführungsform der Erfindung sieht vor, dass die Kontaktelemente mit den Kompensationsflächen als Stanz-Biege-Teile ausgebildet sind, wodurch die Herstellung vereinfacht werden kann.

Besonders bevorzugt ist das isolierende Gehäuse um die Kompensationsflächen gespritzt, was zur Vereinfachung des Herstellungsverfahrens beiträgt.

Vorteilhafterweise weisen wenigstens vier der Kontaktelemente an einem freien Ende des dritten Abschnitts eine Kompensationsfläche auf, wobei jeweils zwei Kompensationsflächen derart angeordnet sind, dass sie zumindest teilweise überlappen, wobei zwischen den beiden Paaren von Kompensationsflächen eine Isolierfolie angeordnet ist und wobei jeweils ein Paar von Kompensationsflächen mit der dazwischenliegenden Isolierfolie mit einem isolierenden Gehäuse umgeben ist. Dadurch ergeben sich an dem Kontaktsatz zwei kompakte Pakete, die die Kompensationsflächen enthalten.

Vorteilhafterweise weist der Kontaktsatz acht Kontaktelemente auf, welche in einer Reihe nebeneinander angeordnet sind, wobei die mittleren vier Kontaktelemente Kompensationsflächen aufweisen, und wobei insbesondere die beiden mittleren Kontaktelemente in räumlicher Nähe der Kompensationsflächen gekreuzt angeordnet sind. Dies ermöglicht einen platzsparenden Aufbau des Kontaktsatzes.

Vorteilhafterweise ist der Kontaktsatz für Betriebsfrequenzen bis 500 MHz geeignet und erfüllt insbesondere die Anforderungen der Kategorie 6A.

Gemäß einer besonders bevorzugten Ausführungsform der Erfindung weist der Kontaktsatz einen ersten Bereich auf, in welchem wenigstens zwei Kontaktelemente miteinander gekreuzt angeordnet sind. Dadurch wird durch die Anordnung der Kontaktelemente in dem Kontaktsatz eine gewisse Kompensation des Nahübersprechens erreicht, welche insbesondere für das Erreichen der Übertragungseigenschaften der Kategorie 6a vorteilhaft ist.

Eine bevorzugte Ausführungsform der Erfindung sieht vor, dass der Kontaktsatz einen zweiten Bereich aufweist, in welchem die Kontaktelemente parallel zueinander geführt sind und wenigstens zwei der Kontaktelemente einen anderen Abstand zueinander aufweisen als in dem ersten Abschnitt oder in dem vierten Abschnitt. Diese Ausgestaltung bewirkt eine gewisse Kompensation des Nahübersprechens durch die Anordnung der Kontaktelemente des Kontaktsatzes, wodurch die Übertragungseigenschaften verbessert werden und insbesondere das Erreichen der Übertragungseigenschaften Kategorie 6a verbessert wird.

Vorzugsweise weist der Isolationskörper wenigstens ein Einführungselement zum Einführen in ein Buchsengehäuse auf, welches das Einführen des Kontaktsatzes in das Buchsengehäuse einer Anschlussbuchse erleichtert.

Vorzugsweise weist der Isolationskörper wenigstens ein Rastelement zum Fixieren in einem Buchsengehäuse auf, um ein einfaches Befestigen des Kontaktsatzes in einem Buchsengehäuse zu ermöglichen.

Vorzugsweise ist der Isolationskörper um die Kontaktelemente gespritzt, wodurch die Herstellung vereinfacht wird.

Eine erfindungsgemäße Anschlussbuchse, welche insbesondere ein Gehäuse und eine Aufnahmeöffnung zur Aufnahme eines Steckers eines Datenkabels aufweist, wobei der Isolierkörper und der dritte Abschnitt der Kontaktelemente des Kontaktsatzes einen spitzen Winkel bilden, welcher sich zu der Aufnahmeöffnung gegenüberliegenden Wand des Gehäuses öffnet, weist einen erfindungsgemäßen Kontaktsatz auf.

Eine erfindungsgemäße Anschlussdose oder ein erfindungsgemäßes Verteilfeld umfasst wenigstens eine erfindungsgemäße Anschlussbuchse mit einem erfindungsgemäßen Kontaktsatz, wobei die Anschlussbuchse in der Anschlussdose oder dem Verteilfeld vorteilhafterweise auf einer Basisleiterplatte befestigt ist und die Basisleiterplatte wenigstens ein Anschlusselement und wenigstens ein Verbindungselement zur Herstellung einer elektrisch leitenden Verbindung eines der Kontaktelemente des Kontaktsatzes mit dem Anschlusselement aufweist, wobei ein erstes Kabel in der Anschlussbuchse und ein zweites Kabel, insbesondere ein stationär verlegtes Kabel, an dem Anschlusselement anschließbar ist und wobei die Basisleiterplatte wenigstens ein Kompensationselement aufweist. Anschlussdosen oder Verteilfelder, welche auch Patchfelder oder Patchpanel genannt werden, dienen zur Herstellung einer Hochleistungsdatenleitungsverbindung zwischen Leitungen eines stationär, beispielsweise in der Wand eines Gebäudes, verlegten Datenkabels und eines weiteren, insbesondere flexiblen, Datenkabels und werden zur Verteilung von Datenkabeln, beispielsweise Netzwerkkabeln, Telefonkabeln oder Glasfaserkabeln verwendet.

Die Erfindung wird anhand der nachfolgenden Figuren ausführlich erläutert. Es zeigen:
- Figur 1:: eine perspektivische Ansicht eines Kontaktsatzes gemäß einem Ausführungsbeispiel der Erfindung,
- Figur 2:: die Kontaktelemente des Kontaktsatzes gemäß Figur 1 mit dazwischenliegenden Isolierfolien,
- Figur 3:: eine weitere perspektivische Ansicht der Kontaktelemente mit dazwischenliegenden Isolierfolien des Kontaktsatzes gemäß Figur 1 und
- Figur 4:: eine perspektivische Ansicht einer Anschlussbuchse mit einem Kontaktsatz gemäß Figur 1.

Figur 1 zeigt eine perspektivische Ansicht eines Ausführungsbeispiels eines Kontaktsatzes 10 mit mehreren, insbesondere acht Kontaktelementen 20-1, 20-2, 20-3, 20-4, 20-5, 20-6, 20-7, 20-8, im Allgemeinen bezeichnet mit 20, und einem Isolationskörper 30, der die Kontaktelemente 20 in ihrer relativen Position zueinander fixiert. Die Kontaktelemente 20 sind aus elektrisch leitendem Material, der Isolationskörper aus isolierendem Material, beispielsweise Kunststoff. Insbesondere ist der Isolationskörper 30 um die Kontaktelemente 20 gespritzt.

Die Kontaktelemente 20 weisen einen ersten Abschnitt 21, einen zweiten Abschnitt 22 und einen dritten Abschnitt 23 auf. Dabei sei ausdrücklich darauf hingewiesen, dass die Abschnitte 21, 22, 23 nicht zwingend direkt aneinander angrenzen müssen, aber auch zumindest teilweise oder ganz überlappend ausgebildet sein können.

Der erste Abschnitt 21 weist ein Anschlusselement auf, welches vorliegend insbesondere als Anschlusspin ausgebildet ist.

In dem zweiten Abschnitt 22 sind die Kontaktelemente 20 von dem Isolationskörper 30 umgeben und in ihrer relativen Position zueinander fixiert. Dabei ist der erste Abschnitt 21 gegenüber dem zweiten Abschnitt 22 der Kontaktelemente 20 abgebogen, insbesondere um 45° oder 90°.

Die dritten Abschnitte 23 der Kontaktelemente 20 weisen eine Anlagefläche für ein Kontaktelement eines Steckers auf. Dabei sind die dritten Abschnitte 23 derart gegenüber den zweiten Abschnitten 22 abgebogen, dass sie mit den zweiten Abschnitten 22 oder der Oberfläche des Isolationskörpers 30 einen vorzugsweise spitzen Winkel bilden. Die dritten Abschnitte 23 sind insbesondere derart ausgebildet, dass sie unter Federspannung an den Kontaktelementen des Steckers anliegen können.

Sind die Kontaktelemente 20 in dem Isolationskörper 30 angeordnet, sind insbesondere die ersten Abschnitte 21 aller Kontaktelemente 20 und die dritten Abschnitte 23 aller Kontaktelemente 20 parallel zueinander ausgerichtet. Insbesondere können zumindest die dritten Abschnitte 23 der Kontaktelemente 20 äquidistant angeordnet sein.

Der Isolationskörper 30 kann als im Wesentlichen quaderförmiges Element ausgebildet sein. Der Isolationskörper 30 weist in einer Ausführungsform wenigstens ein Einführungselement 32 auf, welches das Einführen und Positionieren des Kontaktsatzes 10 in einem Buchsengehäuse 52 einer Anschlussbuchse 50 vereinfacht. Dabei können die Einführungselemente 32 derart ausgebildet sein, dass sie in Führungsnuten 58, welche in dem Buchsengehäuse 52 angeordnet sind, eingreifen. In einer bevorzugten Ausführungsform weisen die Einführungselemente 32 eine Fase 33 auf, welche das Einführen in das Buchsengehäuse 52, insbesondere in die Führungsnut 58 des Buchsengehäuses 52, weiter vereinfacht.

In einer Ausführungsform weist der Isolationskörper 30 wenigstens ein, beispielsweise zwei Rastelemente 34 auf, mittels welcher der Isolationskörper 30 in dem Buchsengehäuse 52 verrastet. Die Rastelemente 34 können beispielsweise als Hinterschnitte in den Einführungselementen 32 ausgebildet sein, um die Herstellung zu vereinfachen.

Der Kontaktsatz 10 mit Kontaktelementen 20 und dem Isolationskörper 30 weist definierte Übertragungseigenschaften auf. Diese können durch eine wie in Figur 2 und 3 dargestellte Führung und Verkreuzung der unterschiedlichen Kontaktelemente 20, insbesondere in den zweiten Abschnitten 22, gezielt beeinflusst und verbessert werden.

In einer Ausführungsform können wenigstens zwei der Kontaktelemente 20, beispielsweise die Kontaktelemente 20-1, 20-2 und/oder die Kontaktelemente 20-4, 20-5 und/oder die Kontaktelemente 20-7, 20-8 in einem Bereich 12 des Kontaktsatzes 10 miteinander gekreuzt angeordnet sein. Der Bereich 12 ist insbesondere in dem Isolationskörper 30 angeordnet und liegt insbesondere in dem zweiten Abschnitt 22 der Kontaktelemente 20. Durch ein Kreuzen der Kontaktelemente 20 kann eine gezielte Gegenkopplung erreicht werden, durch welche das Nahübersprechen verringert werden kann.

Ebenfalls zur Verringerung des Nahübersprechens in dem Kontaktsatz 10 können in einem zweiten Bereich 14 des Kontaktsatzes 10 wenigstens zwei der Kontaktelemente 20 einen anderen Abstand zueinander aufweisen als der Abstand, in welchem ihre ersten Abschnitte 21 oder ihre dritten Abschnitte 23 zueinander angeordnet sind. Auch durch ein derartiges gezieltes Führen der Kontaktelemente 20 in kleinerem oder größerem Abstand zueinander kann eine Gegenkopplung erreicht werden, welche das Nahübersprechen in dem Kontaktsatz 10 verringert. Der zweite Bereich 14 schließt sich insbesondere an den ersten Bereich 12 an und liegt insbesondere in dem zweiten Abschnitt 22 der Kontaktelemente 20. Insbesondere ist der zweite Bereich 14 von dem Isolationskörper 30 zumindest abschnittsweise umgeben. Die Ausgestaltung des Kontaktsatzes 10 mit der Führung der Kontaktelemente 20 in dem ersten Bereich 12 und/oder dem zweiten Bereich 14 verbessert die Übertragungseigenschaften, ist jedoch eine optionale Ausgestaltung.

Um die Übertragungseigenschaften des Kontaktsatzes 10 zu verbessern, weisen wenigstens zwei der Kontaktelemente 20, insbesondere genau vier Kontaktelemente 20, beispielsweise die vier mittleren Kontaktelemente 20-3, 20-4, 20-5, 20-6, an einem freien Ende der dritten Abschnitte 23 eine Kompensationsfläche 41, 42, 43, 44 auf. Dazu sind die dritten Abschnitte 23 der entsprechenden Kontaktelemente 20-3, 20-4, 20-5, 20-6 länger ausgebildet als die dritten Abschnitte 23 der Kontaktelemente 20-1, 20-2, 20-7, 20-8, welche keine Kompensationsfläche aufweisen. Die Kompensationsfläche 41 ist an dem dritten Kontaktelement 20-3, die Kompensationsfläche 42 an dem fünften Kontaktelement 20-5, die Kompensationsfläche 43 an dem vierten Kontaktelement 20-4 und die Kompensationsfläche 44 an dem sechsten Kontaktelement 20-6 angeordnet. Jeweils zwei Kompensationsflächen 41, 42; 43, 44 sind derart angeordnet, dass sie zumindest teilweise überlappen. Dazu sind insbesondere die freien Enden der dritten Abschnitte 23 der entsprechenden Kontaktelemente 20-3, 20-4, 20-5, 20-6 aufeinander zu geführt. Beispielsweise sind die freien Enden der Kontaktelemente 20-4, 20-5 abgebogen. Insbesondere sind die freien Enden der dritten Abschnitte 23 der Kontaktelemente 20-4, 20-5 überkreuzt angeordnet. Die Kontaktflächen 41, 42 der Kontaktelemente 20-3, 20-5 können einander überlappen und ein Paar bilden, während andererseits die Kontaktflächen 43, 44 der Kontaktelemente 20-4, 20-6 überlappen und ein weiteres Paar bilden.

Zwischen den Paaren von Kontaktelementen 41, 42; 43, 44 ist jeweils eine Isolierfolie 46, 47 angeordnet. Die beiden Kompensationsflächen 41, 42 mit der dazwischenliegenden Isolierfolie 46 bilden ein erstes Kompensationselement, insbesondere einen ersten Kondensator, während die beiden Kompensationsflächen 43, 44 mit der dazwischenliegenden Folie 47 ein zweites Kompensationselement, insbesondere einen weiteren Kondensator, bilden. Zur Stabilisierung sind die beiden Kompensationsflächen 41, 42 mit der dazwischenliegenden Isolierfolie 46 von einem ersten isolierenden Gehäuse 48 umgeben, während die Kompensationsflächen 43, 44 mit der dazwischenliegenden Folie 47 von einem zweiten isolierenden Gehäuse 49 umgeben sind. Die isolierenden Gehäuse 48, 49 werden vorzugsweise gespritzt.

Die Kompensationsflächen 41, 42, 43, 44 sind in einer Ausführungsform einstückig an den Kontaktelementen 20-3, 20-5, 20-4, 20-6 angeordnet. Dadurch ist es insbesondere möglich, die Kontaktelemente 20 als Stanz-Biege-Teile auszubilden.

Die Übertragungseigenschaften von elektronischen Komponenten werden in Kategorien eingeteilt, wobei derzeit die Kategorien 5, 6 und 6A besonders gängig sind. Durch die Kompensationsflächen 41, 42, 43, 44 können beispielsweise die Übertragungseigenschaften des Kontaktsatzes 10 um eine oder mehrere Kategorien gesteigert werden. Insbesondere ist der Kontaktsatz 10 derart ausgebildet, dass er mit den Kompensationsflächen 41, 42, 43, 44 die Übertragungseigenschaften der Kategorie 6A erfüllt.

Die Figuren 3 und 4 zeigen die Anschlussbuchse 50 mit dem Buchsengehäuse 52, in welche der Kontaktsatz 10 gemäß Figur 1 eingesetzt ist. Die Anschlussbuchse 50 weist an einer Vorderseite eine Aufnahmeöffnung 54 auf, in welche ein Stecker eines anzuschließenden Kabels einführbar ist. Der Stecker ist insbesondere derart einführbar, dass Kontaktelemente des in die Anschlussbuchse 50 einzuführenden Steckers die Kontaktelemente 20, insbesondere die dritten Abschnitte 23 der Kontaktelemente 20, kontaktieren. Der Kontaktsatz 10 ist derart in dem Buchsengehäuse 52 angeordnet, dass der zwischen dem Isolationskörper 30 und dem dritten Abschnitt 23 gebildete spitze Winkel sich zu einer Wand 56, die der Aufnahmeöffnung 54 gegenüberliegend angeordnet ist, öffnet. Dazu wird der Kontaktsatz 10 von der Wand 56 her in das Buchsengehäuse 52 eingeschoben, wo der Kontaktsatz 10 mittels der Rastelemente 34 in dem Buchsengehäuse 52 verrastet.

Eine derartige Anschlussbuchse 50 kann insbesondere in Anschlussdosen oder Verteilfeldern, welche auch als Rangierfelder, Patchfelder oder bezeichnet genannt werden, zur Anwendung kommen. Bei diesen können auf einer Basisleiterplatte eine oder mehrere Anschlussbuchsen 50 angeordnet werden. Die Basisleiterplatte kann wenigstens ein Anschlusselement und wenigstens ein Verbindungselement zur Herstellung einer elektrisch leitenden Verbindung des ersten Abschnitts 21 eines der Kontaktelemente 20 des Kontaktsatzes 10 mit dem Anschlusselement aufweisen, wobei ein erstes Kabel in der Anschlussbuchse 50 und ein zweites Kabel, insbesondere ein stationär verlegtes Kabel, an dem Anschlusselement anschließbar ist. Die Basisleiterplatte weist vorteilhafterweise wenigstens ein Kompensationselement auf, um eine zusätzliche Kompensation von Störeffekten auf der Basisleiterplatte zu ermöglichen.

### Bezugszeichenliste

- 10: Kontaktsatz
- 12: erster Bereich
- 14: zweiter Bereich

- 20: Kontaktelement
- 20-1: Kontaktelement
- 20-2: Kontaktelement
- 20-3: Kontaktelement
- 20-4: Kontaktelement
- 20-5: Kontaktelement
- 20-6: Kontaktelement
- 20-7: Kontaktelement
- 20-8: Kontaktelement
- 21: erster Abschnitt
- 22: zweiter Abschnitt
- 23: dritter Abschnitt

- 30: Isolationskörper
- 32: Einführungselement
- 33: Fase
- 34: Rastelement

- 41: erste Kompensationsfläche
- 42: zweite Kompensationsfläche
- 43: dritte Kompensationsfläche
- 44: vierte Kompensationsfläche
- 46: erste Isolierfolie
- 47: zweite Isolierfläche
- 48: Gehäuse
- 49: Gehäuse
- 50: Anschlussbuchse
- 52: Buchsengehäuse
- 54: Aufnahmeöffnung
- 56: Wand
- 58: Führungsnut

## Patentansprüche

1. Kontaktsatz (10) für eine Anschlussbuchse (50), wobei der Kontaktsatz (10) wenigstens zwei Kontaktelemente (20) aufweist, wobei die Kontaktelemente (20) wenigstens einen ersten Abschnitt (21), einen zweiten Abschnitt (22) und einen dritten Abschnitt (23) aufweisen, wobei der erste Abschnitt (21) ein Anschlusselement aufweist, wobei die Kontaktelemente (20) durch einen Isolationskörper (30) in dem zweiten Abschnitt (22) in ihrer relativen Position zueinander fixiert sind, und wobei der dritte Abschnitt (23) eine Anlagefläche für ein Kontaktelement eines in die Anschlussbuchse (50) einzuführenden Steckers aufweist, wobei wenigstens zwei der Kontaktelemente (20) an einem freien Ende des dritten Abschnitts (23) eine Kompensationsfläche (41, 42, 43, 44) aufweisen, und wobei zwei Kompensationsflächen (41, 42; 43, 44) derart angeordnet sind, dass sie zumindest teilweise überlappen, **dadurch gekennzeichnet, dass** zwischen den beiden Kompensationsflächen (41, 42; 43, 44) eine Isolierfolie (46; 47) angeordnet ist und wobei die Isolierfolie (46; 47) und die beiden Kompensationsflächen (41, 42; 43, 44) mit einem isolierenden Gehäuse (48; 49) umgeben sind, so dass sich an dem Kontaktsatz mindestens ein kompaktes Paket, das die Kompensationsflächen enthält, ergibt.

2. Kontaktsatz nach Anspruch 1, **dadurch gekennzeichnet dass** die Kompensationsflächen (41, 42, 43, 44)einstückig an den Kontaktelementen (20) angeordnet sind.

3. Kontaktsatz nach einem der vorhergehenden Ansprüche, **dadurch gekennzeichnet dass** die Kontaktelemente (20) mit den Kompensationsflächen (41, 42, 43, 44) als Stanz-Biege-Teile ausgebildet sind.

4. Kontaktsatz nach einem der vorhergehenden Ansprüche,
**dadurch gekennzeichnet, dass** das isolierende Gehäuse (46, 47) um die Kompensationsflächen (41, 42, 43, 44) gespritzt ist.

5. Kontaktsatz nach einem der vorhergehenden Ansprüche,
**dadurch gekennzeichnet, dass** wenigstens vier der Kontaktelemente (20) an einem freien Ende des dritten Abschnitts (23) eine Kompensationsfläche (41, 42, 43, 44) aufweisen, und jeweils zwei Kompensationsflächen (41, 42; 43, 44) derart angeordnet sind, dass sie zumindest teilweise überlappen, dass zwischen den beiden Paaren von Kompensationsflächen (41, 42; 43, 44) eine Isolierfolie (46; 47) angeordnet ist und dass jeweils ein Paar von Kompensationsflächen (41, 42; 43, 44) mit der dazwischenliegenden Isolierfolie (46; 47) mit einem isolierenden Gehäuse (48; 49) umgeben ist.

6. Kontaktsatz nach einem der vorhergehenden Ansprüche,
**dadurch gekennzeichnet, dass** der Kontaktsatz acht Kontaktelemente (20-1, 20-2, 20-3, 20-4, 20-5, 20-6, 20-7, 20-8) aufweist, welche in einer Reihe nebeneinander angeordnet sind, wobei die mittleren vier Kontaktelemente (20-3, 20-4, 20-5, 20-6) Kompensationsflächen (41, 43, 42, 44) aufweisen, und wobei die beiden mittleren Kontaktelemente (20-4, 20-5) in räumlicher Nähe der Kompensationsflächen (41, 42, 43, 44) gekreuzt angeordnet sind.

7. Kontaktsatz nach einem der vorhergehenden Ansprüche,
**dadurch gekennzeichnet, dass** der Kontaktsatz (10) für Betriebsfrequenzen bis 500 MHz geeignet ist,

8. Kontaktsatz nach einem der vorhergehenden Ansprüche,
**dadurch gekennzeichnet, dass** der Kontaktsatz (10) einen ersten Bereich (12) aufweist, in welchem wenigstens zwei Kontaktelemente (20) miteinander gekreuzt angeordnet sind.

9. Kontaktsatz nach einem der vorhergehenden Ansprüche,
**dadurch gekennzeichnet, dass** der Kontaktsatz (10) einen zweiten Bereich (14) aufweist, in welchem die Kontaktelemente (20) parallel zueinander geführt sind und wenigstens zwei der Kontaktelemente (20) einen anderen Abstand zueinander aufweisen als in dem ersten Abschnitt (21) oder in dem dritten Abschnitt (23).

10. Kontaktsatz nach einem der vorhergehenden Ansprüche,
**dadurch gekennzeichnet, dass** der Isolationskörper (30) wenigstens ein Einführungselement (32) zum Einführen in ein Buchsengehäuse (52) aufweist.

11. Kontaktsatz nach einem der vorhergehenden Ansprüche,
**dadurch gekennzeichnet, dass** der Isolationskörper (30) wenigstens ein Rastelement (34) zum Fixieren in einem Buchsengehäuse (52) aufweist.

12. Kontaktsatz nach einem der vorhergehenden Ansprüche,
**dadurch gekennzeichnet, dass** der Isolationskörper (30) um die Kontaktelemente (20) gespritzt ist.

13. Anschlussbuchse (50) mit einem Kontaktsatz (10) nach einem der vorhergehenden Ansprüche.

14. Anschlussdose oder Verteilfeld mit wenigstens einer Anschlussbuchse (50) mit einem Kontaktsatz (10) nach einem der Ansprüche 1 bis 12.

15. Anschlussdose oder Verteilfeld mit wenigstens einer Basisleiterplatte mit wenigstens einer Anschlussbuchse (50) mit einem Kontaktsatz (10) nach einem der Ansprüche 1 bis 12, wobei die Basisleiterplatte wenigstens ein Anschlusselement und wenigstens ein Verbindungselement zur elektrisch leitenden Verbindung eines der Kontaktelemente des Kontaktsatzes mit dem Anschlusselement aufweist, wobei ein erstes Kabel in der Anschlussbuchse (50) und ein zweites Kabel an dem Anschlusselement anschließbar ist und wobei die Basisleiterplatte wenigstens ein Kompensationselement aufweist.

## Claims

1. A contact set (10) for a connector socket (50), wherein the contact set (10) has at least two contact elements (20), wherein the contact elements (20) have at least one first section (21), one second section (22) and one third section (23), wherein the first section (21) includes a connection element, wherein the contact elements (20) are fixed to each other in their relative position by an insulating body (30) in the second section (22), and wherein the third section (23) has an abutment face for a contact element of a plug to be inserted into the connector socket (50),
wherein at least two of the contact elements (20) have a compensation surface (41, 42, 43, 44) on a free end of the third section (23), and
wherein two compensation surfaces (41, 42; 43, 44) are arranged in such a way that they at least partially overlap,
**characterised in that**
an insulating foil (46; 47) is provided between the two compensation surfaces (41, 42; 43, 44), and wherein the insulating foil (46; 47) and the two compensation surfaces (41, 42; 43, 44) are surrounded by an insulating housing (48; 49), so that at least one compact package that contains the compensation surfaces is provided on the contact set.

2. The contact set as claimed in claim 1, **characterised in that** the compensation surfaces (41, 42, 43, 44) are integrally provided on the contact elements (20).

3. The contact set as claimed in any one of the preceding claims, **characterised in that** the contact elements (22) are formed with the compensation surfaces (41, 42, 43, 44) as punch-bending parts.

4. The contact set as claimed in any one of the preceding claims, **characterised in that** the insulating housing (46, 47) is over-moulded around the compensation surfaces (41, 42, 43, 44) .

5. The contact set as claimed in any one of the preceding claims, **characterised in that** at least four of the contact elements (20) have a compensation surface (41, 42, 43, 44) on a free end of the third section (23) and two compensation surfaces (41, 42; 43, 44) are each arranged in such a way that they at least partially overlap, **in that** an insulating foil (46; 47) is provided between the two pairs of compensation surfaces (41, 42; 43, 44) and **in that** one pair each of compensation surfaces (41, 42; 43, 44) with the interposed insulating foil (46; 47) is surrounded by an insulating housing (48; 49).

6. The contact set as claimed in any one of the preceding claims, **characterised in that** the contact set has eight contact elements (20-1, 20-2, 20-3, 20-4, 20-5, 20-6, 20-7, 20-8), which are arranged in a row next to each other, wherein the central four contact elements (20-3, 20-4, 20-5, 20-6) have compensation surfaces (41, 43, 42, 44) and wherein the two central contact elements (20-4, 20-5) are arranged crosswise in spatial proximity of the compensation surfaces (41, 42, 43, 44) .

7. The contact set as claimed in any one of the preceding claims, **characterised in that** the contact set (10) is suitable for operating frequencies of up to 500 MHz.

8. The contact set as claimed in any one of the preceding claims, **characterised in that** the contact set (10) has a first region (12) in which at least two contact elements (20) are arranged crosswise relative to each other.

9. The contact set as claimed in any one of the preceding claims, **characterised in that** the contact set (10) has a second region (14), in which the contact elements (20) are routed parallel to each other, and at least two of the contact elements (20) have a distance from each other that is different to that in the second section (21) or in the third section (23) .

10. The contact set as claimed in any one of the preceding claims, **characterised in that** the insulating body (30) has at least one insertion element (32) for being inserted into a socket housing (52).

11. The contact set as claimed in any one of the preceding claims, **characterised in that** the insulating body (30) has at least one latch element (34) for being fixed in a socket housing (52).

12. The contact set as claimed in any one of the preceding claims, **characterised in that** the insulating body (30) is over-moulded around the contact elements (20).

13. A connector socket (50) having a contact set (10) as claimed in any one of the preceding claims.

14. A function box or distribution panel having at least one connector socket (50) having a contact set (10) as claimed in any one of claims 1 to 12.

15. The junction box or distribution panel having at least one base plate with at least one connector socket (50) having a contact set (10) as claimed in any one of claims 1 to 12, wherein the base plate has at least one connection element and at least one coupling element for providing an electrically conducting connection of one of the contact elements of the contact set with the connection element, wherein a first cable can be connected in the connector socket (50) and a second cable can be connected to the connection element, and wherein the base plate has at least one compensation element.

## Revendications

1. Jeu de contacts (10) destiné à une douille de connexion (50), le jeu de contacts (10) comprenant au moins deux éléments de contact (20), les éléments de contact (20) comprenant au moins un premier segment (21), un second segment (22) et un troisième segment (23), le premier segment (21) comprenant un élément de connexion, les éléments de contact (20) étant fixés les uns par rapport aux autres dans leur position relative dans le second segment (22) par un corps isolant (30) et le troisième segment (23) comprenant une surface d'application pour un élément de contact (20) d'une fiche devant être insérée dans la douille de connexion (50),
jeu de contact dans lequel au moins deux des éléments de contact (20) comportent à l'extrémité libre du troisième segment (23) une surface de compensation (41, 42, 43, 44), deux surfaces de compensation (41, 42, 43, 44) étant installées de sorte qu'elles se chevauchent au moins partiellement,
**caractérisé en ce qu'**
entre les deux surfaces de compensation (41, 42, 43, 44) est installée une feuille isolante (46, 47) et les feuilles isolantes (46, 47) et les deux surfaces de compensation (41, 42, 43, 44) sont entourées par un boîtier isolant (48, 49) de façon à former sur le jeu de contacts au moins un paquet compact qui renferme les surfaces de compensation.

2. Jeu de contacts conforme à la revendication 1,
**caractérisé en ce que**
les surfaces de compensation (41, 42, 43, 44) sont installées en une seule pièce sur les éléments de contact (20).

3. Jeu de contacts conforme à l'une des revendications précédentes,
**caractérisé en ce que**
les éléments de contact (20) sont réalisés avec les surfaces de compensation (41, 42, 43, 44) en tant que pièces d'estampage-flexion.

4. Jeu de contacts conforme à l'une des revendications précédentes,
**caractérisé en ce que**
le boîtier isolant (46, 47) est injecté autour des surfaces de compensation (41, 42, 43, 44).

5. Jeu de contacts conforme à l'une des revendications précédentes,
**caractérisé en ce qu'**
au moins quatre des éléments de contact (20) comportent, une surface de compensation (41, 42 43, 44), sur l'extrémité libre du troisième segment (23) et deux surfaces de compensation (41, 42, 43, 44) respectives sont installées de sorte qu'elles se chevauchent au moins partiellement, entre les deux paires de surfaces de compensation (41, 42, 43, 44) est installée une feuille isolante (46, 47), et, une paire de surfaces de compensation (41, 42, 43, 44) respective est entourée avec la feuille isolante (46, 47) interposée entre celles-ci par un boîtier isolant (48, 49).

6. Jeu de contacts conforme à l'une des revendications précédentes,
**caractérisé en ce qu'**
il comporte huit éléments de contact (20-1, 20-2, 20-3, 20-4, 20-5, 20-6, 20-7, 20-8) qui sont installés côte à côte selon une rangée, les quatre éléments de contact médians (20-3, 20-4, 20-5, 20-6) comportant des surfaces de compensation (41, 43, 42, 44), et les deux éléments de contact médians (20-4, 20-5) se croisant à proximité des surfaces de compensation (41, 42, 43, 44).

7. Jeu de contacts conforme à l'une des revendications précédentes,
**caractérisé en ce qu'**
il est adapté à des fréquences de fonctionnement allant jusqu'à
500 MHz.

8. Jeu de contacts conforme à l'une des revendications précédentes,
**caractérisé en ce qu'**
il comporte une première zone (12) dans laquelle au moins deux éléments de contact (20) croisent.

9. Jeu de contacts conforme à l'une des revendications précédentes,
**caractérisé en ce qu'**
il comporte une seconde zone (14) dans laquelle les éléments de contact (20) sont parallèles les uns aux autres et au moins deux des éléments de contact (20) sont situés à une autre distance que dans le premier segment (21) ou dans le troisième segment (23).

10. Jeu de contacts conforme à l'une des revendications précédentes,
**caractérisé en ce que**
le corps isolant (30) comporte au moins un élément d'insertion (32) permettant son insertion dans un boîtier de douille (52).

11. Jeu de contacts conforme à l'une des revendications précédentes,
**caractérisé en ce que**
le corps isolant (30) comporte au moins un élément d'encliquetage (34) permettant sa fixation dans un boîtier de douille (52).

12. Jeu de contacts conforme à l'une des revendications précédentes,
**caractérisé en ce que**
le corps isolant (30) est injecté autour des éléments de contact (20).

13. Douille de connexion (50) ayant un jeu de contacts (10) conforme à l'une des revendications précédentes.

14. Prise de courant ou tableau de distribution ayant au moins une douille de connexion (50) avec un jeu de contacts (10) conforme à l'une des revendications 1 à 12.

15. Prise de connexion ou tableau de distribution comportant au moins une plaque conductrice de base ayant au moins une douille de connexion (50) avec un jeu de contacts (10) conforme à l'une des revendications 1 à 12, la plaque conductrice de base comportant au moins un élément de connexion et au moins un élément de liaison pour permettre une liaison électriquement conductrice de l'un des éléments de contact du jeu de contacts avec l'élément de connexion, un premier câble pouvant être connecté à la douille de connexion (50) et un second câble pouvant être connecté à l'élément de connexion, et la plaque conductrice de base comprenant au moins un élément de compensation.
